# FASCICULE DE BREVET EUROPEEN

(11) **EP 0 056 551 B1**
(45) Date de publication et mention de la délivrance du brevet: **20.02.1985**
(21) Numéro de dépôt: 81402058.2
(22) Date de dépôt: 23.12.1981
(51) Int. Cl.: E02B 17/08, E02B 17/02

(54) **Moyens élastiques pour dispositif élévateur mécanique de plate-forme marine**
Elastische Mittel für eine mechanische Hebevorrichtung einer Offshore-Plattform
Elastic means for an elevating device for an offshore platform

(30) Priorité: 31.12.1980 FR 8027914
(43) Date de publication de la demande: 28.07.1982
(73) Titulaire: BRISSONNEAU ET LOTZ MARINE Société anonyme dite:, F-44470 Carquefou-Nantes (FR)
(72) Inventeur: Havard, Jean, F-44470 Carquefou (FR)
(74) Mandataire: Lejet, Christian

## Description

La présente invention concerne les installations de plate-formes marines dites auto-élévatrices notamment prévues pour effectuer des opérations de forage en mer, pourvues d'une pluralité de jambes et d'une pluralité de dispositifs élévateurs associés du type à pignons et crémaillère permettant de régler la position et le maintien en position de la plate-forme sur les jambes.

Le brevet US-3 967 457 décrit une telle plate-forme, dans laquelle chacun des dispositifs élévateurs comprend deux groupes de pignons entraînés en rotation par des moyens moteurs, par l'intermédiaire d'engrenages fixés sur un bâti monté sur la plate-forme, les pignons de l'un et l'autre groupes engrenant respectivement avec l'une des dentures d'une crémaillère double présentant deux dentures parallèles opposées, solidaire de la jambe correspondante. Le bâti peut être fixé à la structure de la plate-forme par des moyens élastiques.

Ces moyens élastiques, qui peuvent être constitués, par exemple, par un ensemble formé de plaques métalliques telles que d'acier, intercalées avec des plaques d'un matériau élastique, présentent une grande résistance à la compression et peuvent être déformés axialement et, dans une certaine mesure transversalement, autorisant en conséquence une relative liberté de mouvement entre le bâti et la structure de la plate-forme.

Toutefois, il résulte de la disposition de ces moyens élastiques, que ceux-ci travaillent simultanément en compression et en cisaillement et que, d'autre part, ils ne travaillent jamais symétriquement, ce qui détermine des efforts parasites inopportuns.

La présente invention a pour but d'obvier à ces inconvénients et a pour objet une disposition particulière favorable des moyens élastiques interposés entre le bâti et la structure de la plate-forme.

Parmi les principaux avantages de cette disposition, on peut citer l'efficacité de celle-ci et le fait que le bâti peut suivre le déplacement angulaire de la jambe sans induire de variation de compression notable dans les moyens élastiques utilisés, ce dont il résulte que les forces appliquées aux pignons restent sensiblement constantes.

L'invention est relative à un dispositif élévateur du type à pignons et crémaillère prévu pour permettre de régler verticalement la position d'une plate-forme marine et de maintenir cette dernière dans la position désirée sur une pluralité de jambes sur chacune desquelles est fixée rigidement au moins une crémaillère double à dentures opposées, à laquelle est associé un dispositif élévateur comprenant au moins une paire de pignons reliés à la structure de la plate-forme, par l'intermédiaire d'un bâti, chacun des pignons engrenant respectivement avec l'une des deux dentures de la crémaillère associée, de manière à être situés de part et d'autre de la crémaillère, les pignons étant entraînés en rotation par des moyens moteurs et réducteurs, de manière à déterminer dans un sens ou dans l'autre les mouvements requis, le bâti étant fixé à la structure par des moyens élastiques autorisant une liberté relative de mouvement entre ces derniers (connu du US-A-3 967 457).

Selon l'invention, les moyens élastiques sont disposés obliquement de manière à ce que les axes de compression de ces moyens passent sensiblement par le centre instantané de rotation de la partie supérieure de la jambe.

La présente invention sera mieux comprise et d'autres buts, avantages et caractéristiques de celle-ci apparaîtront plus clairement à la lecture de la description qui suit à laquelle deux planches de dessins sont annexés à titre d'exemples de modes de réalisation.

Les figures 1 et 2 représentent un dispositif élévateur relié à la structure d'une plate-forme par l'intermédiaire de moyens élastiques disposés conformément à l'invention selon deux modes de réalisation.

En référence maintenant aux figures, la référence 1 désigne la structure de la plate-forme. La référence 2 désigne le bâti portant les organes moteurs agissant sur les pignons 3 (au nombre de deux paires dans les exemples représentés). La mise en rotation de ces pignons 3 commande les mouvements relatifs de la crémaillère double 4 soit dans un sens, pour déterminer l'élévation de la plate-forme au-dessus de la surface de la mer lorsque les pieds solidaires de la crémaillère prennent appui sur le fond marin, soit dans l'autre sens afin que le relèvement de ces pieds permette la flottaison de la plate-forme. Selon le mode de réalisation représenté figure 1, les moyens élastiques sont disposés entre une semelle oblique 6 ménagée dans un évidement d'un pied 7 solidaire du bâti 2 et une semelle correspondante 8 faisant saillie de la structure de la plate-forme.

Selon le mode de réalisation représenté figure 2, les moyens élastiques amortisseurs 5 sont disposés entre une semelle oblique 6 ménagée sur la partie 9 du bâti 2, prolongé latéralement à cet effet et une semelle correspondante 8 faisant saillie de la structure de la plate-forme. Dans les exemples représentés et conformément à l'invention, les axes de compression des moyens élastiques 5 sont inclinés, les semelles 6 et 8 entre lesquels ils sont disposés étant également inclinées par rapport à l'horizontale à cet effet.

Ces axes de compression passent sensiblement par le centre instantané de rotation de la partie supérieure de la jambe de telle manière que soit supprimée pratiquement toute variation de l'effort de compression appliqué à ces moyens élastiques et que seul l'effort de cisaillement y soit appliqué. Il résulte de cette disposition que la charge appliquée aux dents des pignons reste sensiblement constante quelques soient les mouvements relatifs effectués.

Bien évidemment, toute modification apportée par l'Homme de l'Art dans le même esprit ne sortirait pas du cadre de la présente invention tel que défini par les revendications, notamment en ce qui concerne l'emplacement, l'inclinaison et le nombre des moyens élastiques prévus pour chaque dispositif élévateur.

## Revendications

1. Dispositif élévateur du type à pignons et crémaillère prévu pour permettre de régler verticalement la position d'une plate-forme marine et de maintenir cette dernière dans la position désirée sur une pluralité de jambes sur chacune desquelles est fixée rigidement au moins une crémaillère double (4) à dentures opposées, à laquelle est associé un dispositif élévateur comprenant au moins une paire de pignons (3) reliés à la structure de la plate-forme (1), par l'intermédiaire d'un bâti (2), chacun desdits pignons (3) engrenant respectivement avec l'une des deux dentures de la crémaillère associée, de manière à être situés de part et d'autre de la crémaillère, lesdits pignons (3) étant entraînés en rotation par des moyens moteurs et réducteurs, de manière à déterminer dans un sens ou dans l'autre les mouvements requ,is, ledit bâti (2) étant fixé à ladite structure par des moyens élastiques (5) autorisant une liberté relative de mouvement entre ces derniers, caractérisé en ce que lesdits moyens élastiques (5) sont disposés obliquement de manière à ce que les axes de compression desdits moyens (5) passent sensiblement par le centre instantané de rotation de la partie supérieure de ladite jambe.

2. Dispositif selon la revendication 1, caractérisé en ce que lesdits moyens élastiques (5) sont disposés entre une semelle oblique (6) ménagée dans un évidement d'un pied (7) solidaire dudit bâti (2) et une semelle correspondante (8) faisant saillie de ladite structure (1).

3. Dispositif selon la revendication 1, caractérisé en ce que lesdits moyens élastiques (5) sont disposés entre une semelle oblique (6) ménagée sur une partie (9) du bâti (2) prolongé à cet effet et une semelle correspondante (8) faisant saillie de ladite structure (1).

## Claims

1. Elevating device of the type using a rack and pinions, which is intended to allow the vertical adjusting of the position of an offshore platform and to hold the latter in the desired position on a plurality of legs on each of which there is rigidly fixed at least one double rack (4) with tooth systems situated opposite one another, said rack being associated with an elevating device comprising at least one pair of pinions (3) which are connected to the structure of the platform (1) by means of a frame (2), each of the said pinions (3) meshing respectively with one of the two tooth systems of the associated rack, so as to be situated each at one of the respective sides of the rack, the said pinions (3) being driven in rotational movement by motor and reuction gear means in such a manner as to bring about the required movements in one direction or the other, said frame (2) being fixed to the said structure by elastic means (5) allowing a relative freedom of movement between said frame and said structure, characterised in that the said elastic means (5) are arranged obliquely in such a manner that the axes of compression of the said means (5) pass substantially through the instantaneous centre of rotation of the upper portion of the said leg.

2. Device according to claim 1, characterised in that the said elastic means (5) are arranged between an oblique bearing portion (6) formed in a recess of a foot (7) integral with the said frame (2) and a corresponding bearing portion (8) projecting from the said structure (1).

3. Device according to claim 1, characterised in that the said elastic means (5) are arranged between an oblique bearing portion (6) arranged on a part (9) of the frame (2), this frame being prolonged for this purpose, and a corresponding bearing portion (8) projecting from the said structure (1).

## Patentansprüche

1. Hubvorrichtung vom Typ mit Ritzeln und Zahnstange zur vertikalen Einstellung der Lage einer Meeresplattform und zum Halten derselben in der gewünschten Lage auf einer Mehrszahl von Beinen, an denen jeweils wenigstens eine doppelte Zahnstange (4) mit einander gegenüberliegender Verzahnung starr befestigt ist, welcher eine Hubvorrichtung zugeordnet ist, die wenigstens zwei Ritzel (3) umfaßt, die mit der Struktur der Plattform (1) über einen Aufbau (2) verbunden sind, wobei jedes der genannten Ritzel (3) mit einer der zwei Verzahnungen der zugeordneten Zahnstange in Eingriff ist, so daß sie sich auf der einen bzw. auf der anderen Seite der Zahnstange befinden, wobei die genannten Ritzel (3) durch Antriebs- und Untersetzungsmittel in Drehung versetzt werden, so daß sie die erforderlichen Bewegungen in der einen oder in der anderen Richtung bestimmen, wobei der Aufbau (2) an der genannten Struktur durch elastische Mittel (5) befestigt ist, welche eine relative Bewegungsfreiheit zwischen diesen zulassen, dadurch gekennzeichnet, daß die genannten elastischen Mittel (5) schräg derart angeordnet sind, daß die Kompressionsachsen der genannten Mittel (5) im wesentlichen durch das Augenblicksdrehzentrum des oberen Teiles des genannten Beines hindurchgehen.

2. Vorrichtung nach Anspruch 1, dadurch gekennzeichnet, daß die genannten elastischen Mittel (5) zwischen einem schrägen Auflager (6) welches in einer Aussparung eines mit dem genannten Aufbau (2) fest verbundenen Fußes (7) angebracht ist, und einem entsprechenden, an der genannten Struktur (1) vorstehenden Auflager (8) angeordnet sind.

3. Vorrichtung nach Anspruch 1, dadurch gekennzeichnet, daß die genannten elastischen Mittel (5) zwischen einem schrägen Auflager (6), welches an einem Teil (9) des zu diesem Zweck verlängerten Aufbaus (2) angebracht ist, und einem entsprechenden, von der genannten Struktur (1) abstehenden Auflager (8) angeordnet sind.
